# EUROPÄISCHE PATENTSCHRIFT

(11) **EP 4 194 640 B1**
(45) Veröffentlichungstag und Bekanntmachung des Hinweises auf die Patenterteilung: **03.07.2024**
(21) Anmeldenummer: 22210414.3
(22) Anmeldetag: 30.11.2022
(51) Int. Cl.: E04F 19/04

(54) **BELEUCHTETE LEISTE, INSBESONDERE FUSSLEISTE ODER SOCKELLEISTE**
ILLUMINATED MOULDING, IN PARTICULAR PLINTH OR SKIRTING BOARD
PLINTHE ÉCLAIRÉE, EN PARTICULIER PLINTHE DE SOL

(30) Priorität: 06.12.2021 DE 102021132013
(43) Veröffentlichungstag der Anmeldung: 14.06.2023
(73) Patentinhaber: Bartels, Wolfgang, 06108 Halle (DE)
(72) Erfinder: Bartels, Wolfgang, 06108 Halle (DE)
(74) Vertreter: Kesselhut, Wolf

(56) Entgegenhaltungen:
- CN-A- 111 749 431

## Beschreibung

Die Erfindung betrifft eine Leiste, insbesondere eine Fußleiste oder Sockelleiste mit einer integrierten Lichtquelle zur Beleuchtung eines Raums gemäß dem Oberbegriff von Anspruch 1.

Fußleisten mit integrierten Lichtquellen werden im Bereich der Akzentbeleuchtung oder auch der Notbeleuchtung zur Anzeige von Fluchtwegen eingesetzt. Teilweise werden zudem phophoreszierende Nachtleuchtelemente eingesetzt, die auch nach Ausschalten der Beleuchtungselemente oder mit Einbruch der Dunkelheit für eine ausreichende Beleuchtung sorgen.

Die DE102011057153A1 beschreibt eine Fußleiste, die aus mehreren aneinander befestigbaren Aluminiumprofilen besteht. In einem der Profile ist ein Innenraum gebildet, in dem eine LED-Leiste aufgenommen ist, die Licht in den von der Fußleisten umgrenzten Raum abstrahlt.

In der DE202019000705U1 wird eine Abschlussleiste beschrieben, die eine integrierte Lichtquelle umfasst. Diese befindet sich in einem in der Leiste geformten Ausschnitt, welcher mit einer transparenten Vergussmasse ausgefüllt ist. Obgleich die Ausbreitung des Lichts durch die Vergussmasse gestreut wird, strahlt die Lichtquelle ihr Licht durch den Auschnitt in den Raum. Hierdurch entsteht bei einer direkten Betrachtung mitunter eine störende Blendwirkung.

Die DE202010002324U1 offenbart eine Sockelleiste, welche aus einem bodenseitigen und einem wandseitigen Profil zusammengesetzt ist. In einem Hohlraum, der durch diese beiden Profile geschaffen wird, ist eine Lichtquelle aufgenommen die Licht durch ein lichtdurchlässiges Abdeckprofil hindurch direkt nach außen abstrahlt, welches den Hohlraum verschließt.

Die CN111749431A zeigt eine Leiste mit den Merkmalen des Oberbegriffs von Anspruch 1.

Die in den zuvor beschriebenen Fußleisten angeordneten Beleuchtungsmittel strahlen ihr Licht direkt in den von der jeweiligen Fußleiste begrenzten Raumbereich ab, wodurch sich neben der störenden Blendwirkung der Nachteil ergibt, dass bei Beleuchtungsmitteln, die aus einzelnen punktförmigen Lichtquellen wie beispielsweise LEDs bestehen, die einzelnen LEDs sichtbar sind und sich keine gleichmäßige Ausleuchtung eines von der Leiste bestrahlten Raumbereichs ergibt.

Obgleich die Möglichkeit besteht, anstelle der transparenten Abdeckprofile oder Vergussmassen bei den zuvor beschriebenen Fußleisten Abdeckprofile oder Vergußmassen aus einem diffusen Werkstoff einzusetzen, ergibt sich hierdurch eine erhöhte Lichtabsorption. Diese wiederum erfordert es, dass die Beleuchtungsmittel mit einer größeren Leistung betrieben werden müssen, um die gleiche Raumausleuchtung zu erzielen.

Dies führt wiederum zu erhöhten Betriebskosten sowie auch zu einer verringerten Lebensdauer der LEDs aufgrund der größeren Wärmeentwicklung und der schlechten Wärmeabfuhr durch die abgeschlossene Bauweise.

Demgemäß ist es eine Aufgabe der vorliegenden Erfindung, eine Leiste, insbesondere Fußleiste oder Sockelleiste, zu schaffen, die eine indirekte blendfreie Beleuchtung eines Raums bei einer erhöhten Lichtausbeute ermöglicht.

Diese Aufgabe wird erfindungsgemäß durch eine Leiste mit den Merkmalen von Anspruch 1 gelöst.

Gemäß der Erfindung umfasst eine Leiste, die insbesondere eine Fußleiste oder Sockelleiste ist, einen Grundkörper, der eine rückseitige Anlagefläche besitzt, mittels welcher er an einer vertikal verlaufenden Wand befestigbar ist. In dem Grundkörper ist wenigstens eine Längsnut geformt, in der eine Lichtquelle aufgenommen ist, die bevorzugt zur Akzentbeleuchtung eines Raumes oder Raumbereichs dient, in welchem die Leiste angebracht ist. Weitere Verwendungsmöglichkeiten der Leiste sind beispielsweise die Notbeleuchtung zur Ausweisung von Rettungswegen oder auch die Nachtbeleuchtung mit geringer, augenschonender Intensität, beispielsweise in Fluren und Gängen von Hotels oder sonstigen Gebäuden. Die Längsnut ist erfindungsgemäß entlang der Unterseite des Grundkörpers in diesen eingebracht und besitzt erfindungsgemäß eine frontseitige erste Innenfläche, die bei einer Befestigung der Leiste an einer vertikalen Wandfläche gegenüber der Horizontalen in einem Winkel geneigt ist. Die Nut besitzt weiterhin eine der der ersten frontseitigen Innenfläche gegenüberliegende zweite rückseitige Innenfläche, welche sich in gleicher Weise wie die erste frontseitige Innenfläche bevorzugt über die gesamte Länge der Leiste erstreckt. Entlang der zweiten rückseitigen Innenfläche der Nut erstreckt sich über die Länge derselben hinweg ein Reflextionselement, welches das von der Lichtquelle abgestrahlte Licht durch einen unterhalb der ersten frontseitigen Innenfläche geformten Freiraum hindurch aus der Nut heraus in den umliegenden Raum reflektiert, welcher von der Leiste umsäumt wird.

Dieser Freiraum wird dadurch bereitgestellt, dass die erste frontseitige Innenfläche der Nut erfindungsgemäß eine geringere Höhe aufweist als die zweite rückseitige Innenfläche derselben. Dementsprechend wird der oben liegende Rand des Freiraums durch die untere frontseitige Randfläche der Nut begrenzt. Hierbei bestimmt die Differenz zwischen der Höhe der zweiten rückseitigen Innenfläche und der ersten frontseitigen Innenfläche der Nut die lichte Höhe des Freiraums, bzw. dessen Öffnung, durch die hindurch das am Reflexionselement reflektierte Licht der Lichtquelle aus dem Grundkörper der Leiste, bzw. der Nut austritt.

Durch die Anordnung der Lichtquelle an der bei einer direkten Betrachtung nicht sichtbaren frontseitigen Innenfläche der Nut ergibt sich in Verbindung mit der Reflexion des von der Lichtquelle abgestrahlten Lichts an der rückseitigen Innenfläche, die gegenüber der frontseitigen Innenfläche bevorzugt in einem Winkel zwischen 20° und 45° angeordnet ist, eine indirekte Beleuchtung des von der Leiste umsäumt Raumbereichs. Hierdurch wird in vorteilhafter Weise vermieden, dass bei der Verwendung von LED-Bändern als Lichtquellen die einzelnen Punktlichtquellen eines jeden LED Bandes nicht direkt sichtbar sind, sondern insbesondere bei der Verwendung von Reflexionselementen mit aufgeraut Oberflächen, welche das Licht diffus reflektieren, ein ästhetisch ansprechendes Lichtband erzeugt wird, welches den angrenzenden Raumbereich erleuchtet. Anders ausgedrückt sorgt die erfindungsgemäße Anordnung von Lichtquelle und Reflexionselement im Innenraum der Nut dafür, dass die typischerweise in einem Abstand von wenigen Zentimetern zueinander angeordneten Einzel-LEDs auf einer LED-Leiste oder einem LED-Band eine in hohem Maße homogene Ausleuchtung bewirken. Um eine möglichst gute und homogene Ausleuchtung zu erreichen, ist es bei der bevorzugten Ausführungsform der Erfindung vorgesehen, dass der Winkel, um welchen die erste frontseitige Innenfläche der der Nut gegenüber der zweiten rückseitigen Innenfläche geneigt angeordnet ist, eine Größe besitzt, die in dem zuvor genannten Bereich zwischen 20 und 45°, bevorzugt zwischen 25° und 35°, und besonders bevorzugt bei 30° liegt. Hierbei ist es von besonderem Vorteil, wenn die zweite rückseitige Innenfläche parallel zur ebenen rückseitigen Anlagefläche verläuft, da der innerhalb des Grundkörpers von der Nut eingenommene Raum hierdurch minimiert und die Breite des Grundkörpers entsprechend verringert werden kann. In diesem Falle entspricht der Winkel zwischen der frontseitigen ersten Innenfläche und der rückseitigen zweiten Innenfläche dem Winkel, in welchem die erste frontseitige Innenfläche gegenüber der Vertikalen geneigt ist, wenn die Leiste an einer senkrecht verlaufenden Wand montiert wird.

Obgleich die Nut grundsätzlich auch einen nach unten geöffneten U-förmigen Querschnitt aufweisen kann, besitzt diese nach einem weiteren der Erfindung zugrunde liegenden Gedanken einen nach unten geöffneten V-förmigen Querschnitt mit einem ersten, der frontseitigen Innenfläche zugeordneten ersten Schenkel und einem der zweiten rückseitigen Innenfläche zugeordneten zweiten Schenkel. Bei dieser Ausführungsform, die eine besonders gute Raumausnutzung ermöglicht, ist die Länge des ersten Schenkels gegenüber der Länge des zweiten Schenkels im Wesentlichen um die lichte Höhe des Freiraums verringert.

Bei der bevorzugten Ausführungsform der Erfindung ist die Lichtquelle eine LED-Leiste oder ein LED-Band, welche/welches bevorzugt als laufende Meterware an der ersten frontseitigen Innenfläche der Nut befestigt wird. Bevorzugt wird die LED-Leiste oder das LED-Band mit seiner Rückseite direkt auf die frontseitige Innenfläche der Nut aufgeklebt, oder in sonstiger Weise mechanisch an dieser befestigt. So ist es beispielsweise für eine klebstofflose Montage denkbar, die frontseitige Innenfläche zumindest abschnittsweise mit einander gegenüberliegenden Längsrippen oder Längsstegen zu versehen, zwischen denen die LED-Leiste oder das LED-Band formschlüssig mit ihren/seinen Längsrändern geklemmt wird. In den Ecken eines Raumes oder Sockels können die LED-Leisten /LED-Bänder zudem auf einfache und günstige Weise mit Eckverbindern elektrisch kontaktiert werden, sodass die Installation einer erfindungsgemäßen Leiste auch in Räumen mit einer Vielzahl von Ecken problemlos möglich ist.

Das Reflexionselement, welches entlang der zweiten rückseitigen Innenfläche der Nut angeordnet ist und das von der Lichtquelle ausgestrahlte Licht so reflektiert, dass es durch den unterhalb der ersten frontseitigen Innenfläche geformten Freiraum hindurch in den Raumbereich strahlt, ist bei einer bevorzugten Ausführungsform der erfindungsgemäßen Leiste eine Metallleiste, insbesondere Edelstahlleiste. Dies überzeugt in der Optik besonders bei der Verwendung der Leiste zur Akzentbeleuchtung. Durch eine Oberflächenbehandlung der Edelstahlleiste kann zudem eingestellt werden, wie stark das eintreffende Licht gestreut und somit der Raum ausgeleuchtet wird. Ein weiterer Vorteil der Verwendung einer Edelstahlleiste besteht darin, dass diese den Grundkörper wirksam gegen das Eindringen von Feuchtigkeit, wie insbesondere Wischwasser schützt, welches bei einem feuchten Wischen des Bodens eingesetzt wird. Dadurch kann der Grundkörper aus kostengünstigem Pressholz gefertigt werden, welches lediglich an seiner Außenseite mit einer wasserabweisenden Beschichtung versehen ist, und in welches die Nut z.B. durch Fräsen eingebracht ist.

Alternativ besteht die Möglichkeit, das Reflexionselement in kostengünstiger Weise als eine mit einem reflektierenden Material beschichtete Kunststoffleiste auszuführen, welche an der zweiten rückseitigen Innenfläche der Nut befestigt ist, insbesondere auf diese aufgeklebt ist. Die Ausführung als kostengünstige Kunsstoffleiste, die z.B. eine Materialstärke von 1 mm haben kann, eröffnet ebenfalls die optionale Möglichkeit, die Leiste mit Tackerklammern an der rückseitigen Innenfläche zu befestigten, wozu der Grundkörper der Leiste bevorzugt aus Holz, insbesondere Pressspan gefertigt ist.

Bei der bevorzugten Ausführungsform der Erfindung besitzt das Reflexionselement eine ebene Reflexionsfläche, die parallel zur zweiten rückseitigen Innenfläche entlang der Nut angeordnet ist, welche wiederum parallel zur rückseitigen Anlagefläche des Grundkörpers verläuft, mit welchem dieser an der vertikalen Fläche einer Gebäudewand oder eines Treppenvorsprungs oder dergleichen befestigt wird.

Alternativ kann es vorgesehen sein, dass das Reflexionselement eine gewölbte, insbesondere konkave gewölbte Reflexionsfläche aufweist, die in der Weise gekrümmt ist, dass das reflektierte Licht der Lichtquelle aus dem Freiraum des Grundkörpers unterhalb der ersten frontseitigen Innenfläche heraus in einem erweiterten Raumwinkelbereich abgestrahlt wird. Hierdurch wird ein vergrößerter Raumbereich eines von der erfindungsgemäßen Leiste umsäumten Raumes eines Gebäudes ausgeleuchtet.

Nach einer weiteren Ausführungsform der Erfindung kann an der rückseitigen Anlagefläche des Grundkörpers eine rückseitige Nut geformt sein, die mit der vertikal verlaufenden Wand einen Hohlraum bildet, in welchem neben sonstigen im Raum geführten Kabeln insbesondere auch die elektrischen Leitungen verlegt werden können, durch die die Lichtquelle mit elektrischer Energie versorgt wird. Bei dieser Ausführungsform kann es weiterhin vorgesehen sein, dass zwischen der rückseitigen Nut und der zuvor beschriebenen V-förmigen oder U-förmigen Nut, in der die Lichtquelle angeordnet ist, ein Durchgangskanal geformt ist, durch welchen hindurch Abzweigleitungen führbar sind, über die die Lichtquelle an die elektrischen Leitungen in der weiteren rückseitigen Nut angeschlossen ist.

Nach einem weiteren der Erfindung zugrunde liegenden Gedanken ist auf der der Unterseite des Grundkörpers gegenüberliegenden Oberseite desselben eine weitere Nut in diesen eingebracht, die sich bevorzugt über die gesamte Länge der Leiste hinweg erstreckt. In dieser optionalen weiteren Nut ist eine weitere Lichtquelle, insbesondere eine weitere LED-Leiste oder ein weiteres LED-Band aufnehmbar, welches Licht an der Oberseite des Grundkörpers abstrahlt. Hierdurch eröffnet sich die Möglichkeit, auch die Wandflächen, an denen die erfindungsgemäße Leiste befestigt ist, in effizienter Weise mit Licht zu bestrahlen.

Um das Eindringen von Staub und sonstigen Verunreinigungen in die weitere Nut an der Oberseite des Grundkörpers zu verhindern, ist diese bevorzugt durch ein transparentes oder transluzentes Verschlusselement, welches nicht nur als Kunststoffleiste, sondern auch als transparente Vergussmasse ausgeführt sein kann, verschlossen, welches die weitere Lichtquelle bedeckt.

Dadurch kann die erfindungsgemäße Leiste sowohl zur Beleuchtung des Bodenbereichs als auch zur Beleuchtung der vertikal verlaufenden Wand eingesetzt werden.

Die Erfindung wird nachfolgend mit Bezug auf die Zeichnungen anhand einer bevorzugten Ausführungsform beschrieben.

In den Zeichnungen zeigen:
- Fig. 1: eine schematische Schnittdarstellung der erfindungsgemäßen Fußleiste,
- Fig. 2: eine schematische Schnittdarstellung der Unterseite des Grundkörpers, und
- Fig. 3: eine perspektivische schematische Darstellung der Fußleiste.

Wie der Darstellung von Fig. 1 entnommen werden kann, umfasst die erfindungsgemäße Leiste 1 einen Grundkörper 2 mit einer rückseitigen Anlagefläche 4, mittels welcher der Grundkörper 2 mithilfe von bekannten, nicht näher gezeigten Haltemitteln an einer vertikal verlaufenden Wand 6 befestigbar ist. Auf der Unterseite 12 des Grundkörpers 2, der beispielsweise aus Holz oder aus Kunststoff gefertigt ist, ist eine Längsnut 8 geformt, die sich über die Länge der Leiste 1 erstreckt. In der Längsnut 8 ist eine Lichtquelle 10 aufnehmbar, beispielsweise eine LED-Leiste oder ein flexibles LED-Band, das bevorzugt der Akzentbeleuchtung dient.

Fig. 2 zeigt eine vergrößerte Schnittdarstellung des unteren Abschnitts 12 des Grundkörpers 2. Die beiden einander gegenüberliegenden Innenflächen 14, 16 der Längsnut 8 sind bevorzugt nicht parallel, sondern in einem Winkel α, zueinander angeordnet. Die Lichtquelle 10 ist an der frontseitigen Innenfläche 14 befestigt und bevorzugt mit Hilfe von Klebstoff mit dieser verbunden. Die frontseitige Innenfläche 14 ist, wie in der Darstellung von Fig. 2 gezeigt, bei der bevorzugten Ausführungsform der Erfindung, bei der die rückseitige Innenfläche 16 parallel zur rückseitigen Anlagefläche 4 verläuft, um den Winkel α gegenüber der vertikal verlaufenden Wand 6 geneigt, an welcher die Leiste 1 befestigt ist.

Auf der rückseitigen Innenfläche 16 der Nut 8 ist ein Reflexionselement 18 angeordnet, welches das von der Lichtquelle 10 abgestrahlte Licht reflektiert. Das Reflexionselement 18 ist bevorzugt eine Edelstahlleiste oder auch eine flache Kunststoff- oder Holzleiste mit einer Beschichtung aus einem reflektierenden Material, welche auf die rückseitige Innenfläche 16 aufgeklebt und/oder mechanisch an dieser befestigt ist. Durch den Einsatz einer Edelstahlleiste ergibt sich der Vorteil, dass sich die erfindungsgemäße Leiste leicht mit einem herkömmlichen Bodenwischer, oder einem feuchten Lappen reinigen lässt, ohne die Leiste 1 demontieren zu müssen.

Die Nut 8 besitzt bei dieser bevorzugten Ausfuhrungsform der Erfindung einen nach unten hin offenen V-förmigen Querschnitt, mit einem ersten und einem zweiten Schenkel 20a, 20b, von denen der der frontseitigen Innenfläche 14 zugeordnete erste Schenkel 20a des V-förmigen Querschnitts eine um die Höhe des Abstands verringerte Länge besitzt als der der zweiten rückseitigen Innenfläche 16 zugeordnete zweite Schenkel 20b des V-förmigen Querschnitts. Hierdurch weist die erste frontseitige Innenfläche 14 eine geringere Höhe auf als die zweite rückseitige Innenfläche 16 der Nut 8. Dadurch wird im unteren Teil der Frontseite des Grundkörpers 2 ein Freiraum 13 zwischen dem Boden 7 des Raumes und der unteren frontseitigen Längskante 15 der Nut 8 geschaffen, durch welche hindurch das am Reflexionselement 18 reflektierte Licht der Lichtquelle 10 in den angrenzenden Fußbodenbereich des Raumes abgestrahlt wird.

Der Winkel zwischen der frontseitigen und der rückseitigen Innenfläche 14, 16 der Nut 8 ist hierbei bevorzugt so gewählt, dass das von der Lichtquelle 10 ausgestrahlte Licht vom Reflexionselement 18 aus der Nut 8 heraus und durch den Freiraum 13, bzw. die von diesem definierte Öffnung hindurch, direkt in den Bodenbereich des angrenzenden Raumes reflektiert wird. Der Winkel α besitzt bei der bevorzugten Ausführungsform der Leiste 1 eine Größe zwischen 20° und 45°, bevorzugt zwischen 25° und 35°und beträgt besonders bevorzugt 30°.

Obgleich das Reflexionselement 18 bevorzugt als ebener flacher Metallstreifen, insbesondere Edelstahlstreifen ausgeführt ist, kann es ebenfalls vorgesehen sein, dass dieses eine konvex oder alternativ auch konkav gewölbte reflektierende Oberfläche besitzt, sodass das Licht der Lichtquelle 10 aus der Öffnung des Freiraums 13 in einen größeren Raumwinkelbereich hinein abgestrahlt wird.

Zur Beleuchtung der vertikal verlaufenden Wand 6 und einer Raumdecke kann es zudem vorgesehen sein, dass, wie in Figur 1 dargestellt, auf der der Unterseite 12 des Grundkörpers 2 gegenüberliegenden Oberseite 26 eine weitere Nut 28 eingebracht ist, die sich bevorzugt über die gesamte Länge der Leiste 1 hinweg erstreckt. In dieser weiteren Nut 28 ist eine weitere Lichtquelle 30, insbesondere eine weitere LED-Leiste, derart aufnehmbar, dass diese ihr Licht aus der weiteren Nut 28 in den oberhalb des Grundkörpers 2 liegenden Raumbereich abstrahlt. Um eine Ansammlung von Schmutz und Staub zu vermeiden, ist es hierbei bevorzugt vorgesehen, dass die weitere Nut 28 auf der Oberseite 26 durch ein transparentes oder transluzentes Verschlusselement 32 verschließbar ist, welches bevorzugt lösbar in die weitere Nut 28 eingesetzt ist.

Wie der Darstellung der Fig. 1 weiterhin entnommen werden kann, ist in der rückseitigen Anlagefläche 4 des Grundkörpers 2 bevorzugt eine rückseitige Nut 24 geformt, welche mit der vertikal verlaufenden Wand 6, in welcher die erfindungsgemäße Leiste 1 befestigt ist, einen Hohlraum bildet, in welchem insbesondere Kabel zur elektrischen Versorgung der Lichtquelle 10, der weiteren Lichtquelle 30 und/oder weiterer in der Fußleiste 1 aufgenommener elektrischer Verbraucher entlang geführt werden können.

In Figur 3 ist eine schematische Darstellung einer erfindungsgemäßen Leiste 1, die an einer vertikal verlaufenden Wand 6 befestigt ist, in einer perspektivischen Ansicht gezeigt. Bei Betrachtung der Frontseite der Fußleiste 1 ist die Lichtquelle 10 selbst nicht sichtbar, sondern lediglich das von dieser abgestrahlte und am Reflexionselement 8 reflektierte Licht. Um die Blendwirkung weiter zu reduzieren, kann es vorgesehen sein, dass die reflektierende Oberfläche des Reflexionselements 8 eine Mikrorauhigkeit aufweist, welche dazu führt, dass das Licht an der Oberfläche nicht nur reflektiert, sondern ebenfalls in unterschiedliche Raumrichtungen gestreut wird. Hierzu kann die Oberfläche beispielsweise sandgestrahlt oder mit einer entsprechenden Schleifeinrichtung bearbeitet sein.

### Liste der Bezugszeichen

- 1: erfindungsgemäße beleuchtete Fußleiste
- 2: Grundkörper
- 4: rückseitige Anlagefläche des Grundkörpers
- 6: vertikal verlaufende Wand
- 7: untere frontseitige Längskante der Nut
- 8: Längsnut
- 10: Lichtquelle
- 12: Unterseite des Grundkörpers
- 13: Freiraum
- 14: frontseitige erste Innenfläche
- 15: untere frontseitige Längskante der Nut
- 16: rückseitige zweite Innenfläche
- 18: Reflexionselement
- 20a: erster Schenkel des V-förmigen Querschnitts
- 20b: zweiter Schenkel des V-förmigen Querschnitts
- 24: rückseitige Nut
- 28: weitere Nut
- 30: weitere Lichtquelle
- 32: transparentes oder transluzentes Verschlusselement
- α: Winkel zwischen der ersten frontseitigen Innenfläche und der zweiten rückseitigen Innenfläche der Nut

- H: Höhe des Freiraums

## Patentansprüche

1. Leiste (1), insbesondere Fußleiste oder Sockelleiste, mit einem Grundkörper (2), welcher eine zumindest abschnittsweise ebene rückseitige Anlagefläche (4) besitzt, mittels welcher dieser an einer vertikal verlaufenden Wandfläche (6) befestigbar ist und der wenigstens eine in diesem geformte Längsnut (8) mit einer darin aufgenommenen Lichtquelle (10) umfasst,
**dadurch gekennzeichnet, dass**
die Längsnut (8) entlang der Unterseite (12) des Grundkörpers (2) in diesen eingebracht ist, und eine erste, die Lichtquelle (10) tragende frontseitige Innenfläche (14) sowie eine dieser gegenüberliegende zweite rückseitige Innenfläche (16) aufweist, die gegenüber der ersten frontseitigen Innenfläche (14) in einem Winkel (α) geneigt angeordnet ist, und dass entlang der zweiten rückseitigen Innenfläche (16) ein sich über deren Länge hinweg erstreckendes Reflexionselement (18) angeordnet ist, welches dazu eingerichtet ist, das von der Lichtquelle (10) erzeugte Licht in der Weise zu reflektieren, das dieses durch einen unterhalb der ersten frontseitigen Innenfläche (14) geformten Freiraum (13) hindurch aus der Nut (8) austritt.

2. Leiste nach Anspruch 1,
**dadurch gekennzeichnet, dass**
die erste frontseitige Innenfläche (14) eine geringere Höhe aufweist als die zweite rückseitige Innenfläche (16) der Nut (8), und dass der oben liegende Rand des Freiraums (13) durch die untere frontseitige Längskante (15) der Nut (8) begrenzt wird.

3. Leiste nach einem der vorhergehenden Ansprüche,
**dadurch gekennzeichnet, dass**
der Winkel (α) , um welchen die erste frontseitige Innenfläche der (14) der Nut (8) gegenüber der zweiten rückseitigen Innenfläche (16) geneigt angeordnet ist, eine Größe besitzt, die in einem Bereich zwischen 20 und 45 , bevorzugt zwischen 25 und 35, und besonders bevorzugt bei 30° liegt.

4. Leiste nach einem der vorhergehenden Ansprüche,
**dadurch gekennzeichnet, dass**
die Nut (8) einen V-förmigen Querschnitt mit einem ersten, der frontseitigen Innenfläche (14) zugeordneten ersten Schenkel (20a) und einem der zweiten rückseitigen Innenfläche (16) zugeordneten zweiten Schenkels (20b) besitzt, und dass die Länge des ersten Schenkels gegenüber der Länge des zweiten Schenkels (20b) im Wesentlichen um die lichte Höhe (H) des Freiraums (13) verringert ist.

5. Leiste nach einem der vorhergehenden Ansprüche,
**dadurch gekennzeichnet, dass**
die Lichtquelle (10) eine LED-Leiste oder ein LED-Band ist, welche/welches an der ersten frontseitigen Innenfläche (14) der Nut (8) befestigt, insbesondere auf diese aufgeklebt ist.

6. Leiste nach einem der vorhergehenden Ansprüche,
**dadurch gekennzeichnet, dass**
das Reflexionselement (18) eine Metallleiste, insbesondere Edelstahlleiste ist, welche entlang der zweiten rückseitigen Innenfläche (16) der Nut (8) angeordnet ist.

7. Leiste nach einem der Ansprüche 1 bis 5,
**dadurch gekennzeichnet, dass**
das Reflexionselement (18) eine mit einem reflektierenden Material beschichtete Kunststoffleiste ist, welche an der zweiten rückseitigen Innenfläche (16) der Nut (8) befestigt ist, insbesondere auf diese aufgeklebt ist.

8. Leiste nach einem der Ansprüche 1 bis 7,
**dadurch gekennzeichnet, dass**
das Reflexionselement (18) eine ebene Reflexionsfläche besitzt, die parallel zur zweiten rückseitigen Innenfläche (16) entlang der Nut (8) angeordnet ist.

9. Leiste nach einem der vorhergehenden Ansprüche 1 bis 7,
**dadurch gekennzeichnet, dass**
das Reflexionselement (18) eine gewölbte, insbesondere konkave, Reflexionsfläche aufweist, derart, dass das reflektierte Licht der Lichtquelle (10) aus dem Freiraum (13) unterhalb der ersten frontseitigen Innenfläche (14) heraus in einen erweiterten Raumwinkelbereich abgestrahlt wird.

10. Leiste nach einem der vorhergehenden Ansprüche,
**dadurch gekennzeichnet, dass**
an der rückseitigen Anlagefläche (4) des Grundkörpers (2) eine rückseitige Nut (24) geformt ist, welche mit der vertikal verlaufenden Wand (6) einen Hohlraum bildet, in dem insbesondere elektrische Leitungen zur Versorgung der Lichtquelle (10) mit elektrischer Energie aufnehmbar sind.

11. Leiste nach einem der vorhergehenden Ansprüche,
**dadurch gekennzeichnet, dass**
auf der der Unterseite (12) des Grundkörpers (2) gegenüberliegenden Oberseite (26) eine weitere Nut (28) in diesen eingebracht ist, die sich bevorzugt über die gesamte Länge der Leiste (1) hinweg erstreckt, und dass in der weiteren Nut (28) eine weitere Lichtquelle (30), insbesondere eine weitere LED-Leiste oder ein weiteres LED-Band aufnehmbar ist, welches Licht aus der weiteren Nut (28) zur Oberseite des Grundkörpers hin abstrahlt.

12. Leiste nach Anspruch 11,
**dadurch gekennzeichnet, dass**
die weitere Nut (28) durch ein transparentes oder transluzentes Verschlusselement (32) verschlossen ist, welches die weitere Lichtquelle (30) bedeckt.

13. Leiste nach einem der vorhergehenden Ansprüche,
**dadurch gekennzeichnet, dass**
das Reflexionselement (18) eine matte und/oder Mikro-Rauhigkeiten aufweisende Oberfläche besitzt, die das auf diese auftreffende Licht reflektiert und streut.

## Claims

1. Moulding (1), in particular skirting board or baseboard, with a main body (2) having a rear-side support surface (4), of which at least one portion is planar and by means of which the main body is fastenable to a vertical wall surface (6), which main body comprises at least one longitudinal groove (8), which groove is formed therein and has, accommodated inside, a light source (10),
**characterized in that**
the longitudinal groove (8) is incorporated in the main body (2) along the lower side (12) of the latter and has a first, front-side inner surface (14) carrying the light source (10) and, opposite, a second, rear-side inner surface (16), which is arranged opposite the first, front-side inner surface (14) tilted at an angle (α), and
**in that** a reflection element (18) is arranged along the second, rear-side inner surface (16), which reflection element extends over the length of the latter and is configured to reflect the light generated by the light source (10) in a manner such that the light exits from the groove (8) through a free space (13) formed below the first, front-side inner surface (14).

2. Moulding according to Claim 1,
**characterized in that**
the first, front-side inner surface (14) has a smaller height than the second, rear-side inner surface (16) of the groove (8), and **in that** the periphery of the free space (13) located at the top is delimited by the lower front-side longitudinal edge (15) of the groove (8).

3. Moulding according to either of the preceding claims,
**characterized in that**
the angle (α), tilted by which the first, front-side inner surface (14) of the groove (8) is arranged opposite the second, rear-side inner surface (16), has a magnitude lying in the range between 20 and 45 and preferably between 25 and 35, and with particular preference is 30°.

4. Moulding according to any of the preceding claims,
**characterized in that**
the groove (8) has a V-shaped cross section with a first leg (20a) assigned to the front-side inner surface (14) and a second leg (20b) assigned to the second, rear-side inner surface (16), and **in that** the length of the first leg compared with the length of the second leg (20b) is substantially reduced by the clear height (H) of the free space (13).

5. Moulding according to any of the preceding claims,
**characterized in that**
the light source (10) is an LED strip or an LED band, which is fastened, in particular is adhesively bonded, to the first, front-side inner surface (14) of the groove (8).

6. Moulding according to any of the preceding claims,
**characterized in that**
the reflection element (18) is a metal strip, in particular a stainless-steel strip, which is arranged along the second, rear-side inner surface (16) of the groove (8).

7. Moulding according to any of Claims 1 to 5,
**characterized in that**
the reflection element (18) is a plastics strip, which is coated with a reflective material and is fastened, in particular is adhesively bonded, to the second, rear-side inner surface (16) of the groove (8).

8. Moulding according to any of Claims 1 to 7,
**characterized in that**
the reflection element (18) has a planar reflection surface arranged parallel to the second, rear-side inner surface (16) along the groove (8).

9. Moulding according to any of the preceding Claims 1 to 7,
**characterized in that**
the reflection element (18) has a curved, in particular concave, reflection surface in a manner such that the reflected light from the light source (10) is emitted from the free space (13) below the first, front-side inner surface (14) into an extended solid-angle region.

10. Moulding according to any of the preceding claims,
**characterized in that**
a rear-side groove (24), which forms with the vertical wall (6) a cavity in which in particular electrical lines for supplying the light source (10) with electric power can be accommodated, is formed in the rear-side support surface (4) of the main body (2).

11. Moulding according to any of the preceding claims,
**characterized in that**
a further groove (28), which preferably extends over the entire length of the moulding (1), is incorporated in the main body (2) on the upper side (26) located opposite the lower side (12) of the main body (2), and **in that** a further light source (30), in particular a further LED strip or a further LED band emitting light from the further groove (28) to the upper side of the main body, can be accommodated in the further groove (28).

12. Moulding according to Claim 11,
**characterized in that**
the further groove (28) is closed off by a transparent or translucent closure element (32) covering the further light source (30).

13. Moulding according to any of the preceding claims,
**characterized in that**
the reflection element (18) has a matte surface and/or a surface having micro-roughnesses which reflects and scatters the light that is incident thereon.

## Revendications

1. Plinthe (1), en particulier plinthe inférieure ou plinthe de socle, comprenant un corps de base (2) qui dispose d'une surface d'appui arrière (4), plane au moins par endroits, qui permet de le fixer à une surface murale (6) s'étendant verticalement, et qui comprend au moins une rainure longitudinale (8) formée dans celui-ci et munie d'une source de lumière (10) logée dans celle-ci,
**caractérisée**
**en ce que** la rainure longitudinale (8) est introduite dans le corps de base (2) le long de la face inférieure (12) de celui-ci, et présente une première surface intérieure avant (14) portant la source de lumière (10) ainsi qu'une deuxième surface intérieure arrière (16) opposée à celle-ci qui est disposée par rapport à la première surface intérieure avant (14) de manière inclinée selon un angle (α), et
**en ce que** le long de la deuxième surface intérieure arrière (16) est disposé un élément réfléchissant (18) s'étendant sur la longueur de celle-ci, qui est conçu pour réfléchir la lumière produite par la source de lumière (10) de façon à la faire sortir de la rainure (8) à travers un espace libre (13) formé au-dessous de la première surface intérieure avant (14).

2. Plinthe selon la revendication 1, **caractérisée en ce que** la première surface intérieure avant (14) présente une hauteur inférieure à la deuxième surface intérieure arrière (16) de la rainure (8), et **en ce que** le bord de l'espace libre (13), situé en haut, est délimité par le bord longitudinal avant inférieur (15) de la rainure (8).

3. Plinthe selon l'une quelconque des revendications précédentes, **caractérisée en ce que** l'angle (α) selon lequel la première surface intérieure avant (14) de la rainure (8) est disposée de manière inclinée par rapport à la deuxième surface intérieure arrière (16) dispose d'une grandeur comprise dans une plage de 20 à 45, de préférence entre 25 et 35, et de manière particulièrement préférée égale à 30°.

4. Plinthe selon l'une quelconque des revendications précédentes, **caractérisée en ce que** la rainure (8) dispose de une section transversale en V avec une première branche (20a) associée à la surface intérieure avant (14) et une deuxième branche (20b) associée à la deuxième surface intérieure arrière (16), et **en ce que** la longueur de la première branche par rapport à la longueur de la deuxième branche (20b) est diminuée substantiellement de la hauteur libre (H) de l'espace libre (13).

5. Plinthe selon l'une quelconque des revendications précédentes, **caractérisée en ce que** la source de lumière (10) est une barre de LED ou une bande de LED qui est fixée à la première surface intérieure avant (14) de la rainure (8), en particulier collée sur celle-ci.

6. Plinthe selon l'une quelconque des revendications précédentes, **caractérisée en ce que** l'élément réfléchissant (18) est une plinthe de métal, en particulier une plinthe en acier inoxydable, qui est disposée le long de la deuxième surface intérieure arrière (16) de la rainure (8).

7. Plinthe selon l'une quelconque des revendications 1 à 5, **caractérisée en ce que** l'élément réfléchissant (18) est une plinthe de matière plastique recouverte d'un matériau réfléchissant et qui est fixée à la deuxième surface intérieure arrière (16) de la rainure (8), en particulier collée sur celle-ci.

8. Plinthe selon l'une quelconque des revendications 1 à 7, **caractérisée en ce que** l'élément réfléchissant (18) dispose d'une surface réfléchissante plane qui est disposée en parallèle à la deuxième surface intérieure arrière (16) le long de la rainure (8).

9. Plinthe selon l'une quelconque des revendications précédentes 1 à 7, **caractérisée en ce que** l'élément réfléchissant (18) présente une surface réfléchissante courbe, en particulier concave, de telle sorte que la lumière réfléchie de la source de lumière (10) est rayonnée en sortant de l'espace libre (13) au-dessous de la première surface intérieure avant (14) vers une zone d'angle solide étendue.

10. Plinthe selon l'une quelconque des revendications précédentes, **caractérisée en ce que** sur la surface d'appui arrière (4) du corps de base (2) est formée une rainure arrière (24) qui forme avec le mur (6) s'étendant verticalement un espace creux dans lequel des conducteurs, en particulier électriques, pour alimenter la source de lumière (10) en énergie électrique peuvent être logés.

11. Plinthe selon l'une quelconque des revendications précédentes, **caractérisée en ce que** sur la surface supérieure (26) opposée à la surface inférieure (12) du corps de base (2) est pratiquée une rainure supplémentaire (28) dans celui-ci qui s'étend de préférence sur toute la longueur de la plinthe (1), et **en ce que** dans la rainure supplémentaire (28), une source de lumière supplémentaire (30), en particulier une barre de LED supplémentaire ou une bande de LED supplémentaire, peut être reçue qui rayonne de la lumière à partir de la rainure supplémentaire (28) vers la face supérieure du corps de base.

12. Plinthe selon la revendication 11, **caractérisée en ce que** la rainure supplémentaire (28) est fermée par un élément de fermeture (32) transparent ou translucide qui couvre la source de lumière supplémentaire (30).

13. Plinthe selon l'une quelconque des revendications précédentes, **caractérisée en ce que** l'élément réfléchissant (18) dispose d'une surface mate et/ou présentant des microrugosités, qui réfléchit et diffuse la lumière incidente sur celle-ci.
